# EUROPÄISCHE PATENTSCHRIFT

(11) **EP 0 430 890 B1**
(45) Veröffentlichungstag und Bekanntmachung des Hinweises auf die Patenterteilung: **01.06.1994**
(21) Anmeldenummer: 90810915.0
(22) Anmeldetag: 26.11.1990
(51) Int. Cl.: E02D 29/02

(54) **Mauerelement für die Trockenbauweise von Mauern, Bausatz zur Befestigung von Böschungen und Böschungsmauer gebildet mit dem Bausatz**
Wall element for dry construction of walls, building system for securing slopes and slope wall built with the building system
Elément de paroi pour la construction à sec de murs, système constructif pour la fixation de pentes et paroi de soutènement obtenue par le système

(30) Priorität: 30.11.1989 CH 4282/89
(43) Veröffentlichungstag der Anmeldung: 05.06.1991
(73) Patentinhaber: Steiner Silidur AG, CH-8450 Andelfingen (CH)
(72) Erfinder: Winkler, Bernhard, D-8130 Starnberg (DE); Steiner, Alfred, CH-8450 Andelfingen (CH)
(74) Vertreter: Schick, Carl

(56) Entgegenhaltungen:
- EP-A- 0 047 718
- CH-A- 587 390
- DE-A- 3 722 412
- PATENT ABSTRACTS OF JAPAN, Band 12, Nr. 87 (M-678)[2934], 19. März 1988;& JP-A-62 225 625 (SUGIAKI KUSATAKE) 03-10-1987

## Beschreibung

Die vorliegende Erfindung betrifft ein Mauerelement für die Trockenbauweise von Mauern gemäss dem Oberbegriff des Patentanspruchs 1, einen Bausatz zur Befestigung von Böschungen nach Patentanspruch 12 und eine Böschungsmauer nach Patentanspruch 14.

Elemente dieser Art sind im Landschaftsgartenbau sowie zur Stützung von Steilböschungen im allgemeinen bekannt. Die wohl älteste Form eines aus Vorderwand, Bodenwand und zwei Seitenwänden gebildeten trogförmigen Elementes ist in der US-A- 1 542 909 beschrieben. Dieses Element ist als ein mit Mörtel füllbarer Mauerstein gedacht, dessen Trog in Richtung der Längenausdehnung der Mauer liegt.

Im CH-A- 587 390 ist ein ähnliches Element beschrieben, das aber zum Schichten vorgesehen ist und zu diesem Zweck an der Bodenunterseite zwei zum Schild senkrecht angeordnete nutenartige Vertiefungen aufweist, die bei versetzt geschichteten Elementen über die Seitenwände der darunterliegenden Elemente zu liegen kommen. Dadurch erhält eine solche Stützmauer eine ausserordentlich hohe Stabilität, weil sich die Elemente seitlich nicht verschieben können. Um auch eine Verschiebung nach vorn zumindest zu erschweren, ist der Schild höher als die Seitenwände ausgebildet, so dass auf Lücke angeordnete obere Elemente hinter die Schilde der beiden darunter befindlichen Elemente liegen, und damit durch das Gewicht eine Pressung nach unten erfahren. Die Tröge sind mit Erde bzw. Humus gefüllt und können bepflanzt werden. Dadurch kann einerseits die Betonmauer begrünt werden und anderseits verschafft das Wurzelwerk der Pflanzen eine Verbindung nach hinten zum gewachsenen Boden.

Eine Variante dieses Elementes ist in der EP-A- 0 047 718 beschrieben. Sowohl der Schild als auch Flügel erstrecken sich beidseits über die Seitenwände hinaus. Eine Querwand im Trog teilt diesen in eine vordere geschlossene Schüssel und in einen hinteren, nach hinten offenen Trog. Im Verbund mit andern Elementen geben die verbreiterten Schilde und die abstehenden Flügel weitere Kammern, die zusammen mit den Schüsseln vorn Beruhigungsbecken bei Wasserläufen oder Seen im Bereich der Wasserspiegel bilden. Eine Bepflanzung der hinteren Tröge ist damit möglich, indem die Schüsseln ein Herausspülen der Erde aus den Trögen wenigstens erschweren.

Es hat sich nun gezeigt, dass die Elemente gemäss der vorgenannten CH-A- 587 390 bei grösserer Bauhöhe, d.h. über etwa 7 m, zusammenbrechen können, insbesondere, wenn der Trog mit einem kompressiblen Material, wie z.B. Humus, gefüllt ist. Untersuchungen an gebrochenen Elementen haben ergeben, dass die Unterstützung am Boden in den Vertiefungen ein Moment auf die Seitenwände bewirken, so dass die Seitenwand abgebrochen werden kann.

Es ist nun eine Aufgabe, diese Nachteile bei sämtlichen Ausbildungsformen solcher Elemente zu beheben.

Erfindungsgemäss erfolgt dies durch die Merkmale im kennzeichnenden Teil des unabhängigen Patentanspruchs 1.

Ausführungsbeispiele werden nachfolgend anhand der Zeichnung erläutert. Es zeigen:
- Fig. 1: eine perspektivische Ansicht eines Mauerelementes gemäss der CH-A- 587 390 in einer gemäss der Erfindung geänderten Form,
- Fig. 2: eine perspektivische Ansicht einer zweiten Ausführungsform,
- Fig. 3: eine Schnittansicht einer trocken gebauten Mauer mit Elementen gemäss Fig. 2, wobei die Schnittebene hinter den Schilden der Elemente liegt,
- Fig. 4: eine perspektivische Ansicht einer dritten Ausführungsform,
- Fig. 5 und 6: perspektivische Ansichten eines Elementes nach Fig. 1 oder 2 für Verwendung zur Verbauung von Uferböschungen im Bereich des Wasserspiegels,
- Fig. 7: eine perspektivische Ansicht einer vierten Ausführungsform,
- Fig. 8: eine perspektivische Ansicht einer fünften Ausführungsform,
- Fig. 9: eine perspektivische Ansicht von zwei Elementen nach Fig. 8 nebeneinander mit einem geotextilen Gewebe zur Verankerung der Mauerelemente,
- Fig. 10: eine perspektivische Ansicht eines Mauerelementes mit einem Schild in abgewandelter Form,
- Fig. 11: eine perspektivische Darstellung eines Böschungssteines einer sechsten Ausführungsform,
- Fig. 12: eine perspektivische Darstellung eines Böschungssteines einer siebten Ausführungsform,
- Fig. 13: einen Grundriss einer Böschungsmauer mit Böschungssteinen der Ausführungsform nach Fig. 12,
- Fig. 14: einen Aufriss einer Böschungsmauer nach Fig. 13,
- Fig. 15: einen Grundriss einer Böschungsmauer mit Böschungssteinen der Ausführungsform nach Fig. 11, und
- Fig. 16: einen Aufriss einer Böschungsmauer mit Böschungssteinen aus sechster und siebter Ausführungsform kombiniert.

Der Mauerstein nach Fig. 1 zeigt die grundsätzlich bekannte Form mit Bodenwand 10, einem senkrecht darauf stehenden Schild 11 und beidseits der Bodenwand 10 angeordneten Seitenwänden 12, 13. Wie unten am Schild 11 gut erkennbar ist, weist die Bodenwand 10 auf ihrer Unterseite zwei parallele rinnenförmige Vertiefungen 14, 15 auf. Der Schild ist oben und seitlich gerundet und ebenso können auch sämtliche Stirnflächen gerundet sein, um so einem natürlichen Stein zu gleichen. Der Schild 11 kann entweder gemäss der CH-A- 587 390 seitlich mit den Seitenwänden fluchten oder gemäss der EP-A- 0 047 718 die Seitenwände überragen.

Wie Fig. 3 zeigt, sind die Seitenwände 12′,13′ und 12′′, 13′′ dicker dimensioniert als beim bekannten Böschungsstein nach der CH-A- 587 390 sind, und zwar ist die obere Stirnfläche 12a, 13a (Fig. 1) abgeflacht und befindet sich senkrecht über der rinnenförmigen Vertiefung 14, 15, derart, dass bei im Verbund geschichteten Elementen die Bodenwand 10 eines Elementes A unterhalb seiner Seitenwände 12, 13 mit Seitenwänden 13′ bzw. 12′′ von darunter befindlichen Elementen B bzw. C unterstützt ist. Wie die beiden vertikalen strichpunktierten Linien S1, S2 deutlich zeigen, drücken die Kräfte gemäss den Pfeilen P1, P2 immer auf Seitenwände 13′, 12˝, so dass keine Momente auf die Auflagestellen wirken können, die das Element zerstören könnten.

Wie Fig. 1 und 3 zeigen, könnte anstelle der rillenartigen Vertiefungen 14, 15 die Bodenunterseite mit zwei seitlichen Halteleisten 16, 17 ausgebildet sein, die bis in den Schild 11 hinein ragen. Der Schild 11 seinerseits könnte aber auch nach unten verlängert sein, so dass die breite Vertiefung 18 zwischen den Halteleisten 16, 17 von vorn unsichtbar bleibt.

Der seitlich jedoch zumindest oben vorstehende Schild 11 gestattet, dass im Verbund geschichtete Elemente nach Fig. 1 oder 2 mit Partien vor den Seitenwänden 12, 13 an der Hinterseite der Schilde 11 anstehen und damit einen Halt gegen ein Abgleiten nach vorn erhalten. Dadurch erfährt die geschichtete Mauer einen Neigungswinkel, der durch die Dicke des Schildes 11 bestimmt ist. Oftmals ist es jedoch erwünscht, eine senkrecht erscheinende Mauer zu bilden. Dies kann bei Mauerelementen der vorbeschriebenen Art nach Fig. 2 oder 3 dadurch erhalten werden, dass gemäss Fig. 4 der Schild 11 beidseits an den unteren seitlichen Partien Ausnehmungen 41, 42 hat, deren Begrenzungslinien die gleiche Form haben, wie der Schild 11 an den seitlichen oberen Partien. Damit können die Elemente derart senkrecht neben- und übereinander geschichtet werden, dass die Elemente mit ihren angrenzenden Schilden in diese Ausnehmungen 41, 42 eingreifen, so dass keine Versetzung um die Dicke der Schilde notwendig ist und die Mauer senkrecht aufgebaut werden kann. Damit entfällt die Sicherheit mit dem Halt hinter den Schilden und die Steine halten nur aufgrund der Reibung, was allerdings in vielen Fällen genügt.

Anstelle der aufwendigen Fabrikationsform für Elemente gemäss der vorgenannten EP-A- 0 047 718, die im Trog zwei Kammern haben, kann dank der verdickten Seitenwände 12, 13 gemäss Fig. 5 je eine schlitzartige Ausnehmung 51, 52 in den beiden Seitenwänden 12, 13 in gleichem Abstand hinter dem Schild 11 angeordnet sein. Mit einer plattenförmigen Trennwand 53 kann gemäss Fig. 6 ebenfalls ein Element für Verbauung von Uferpartien geschaffen werden, das mit einer vorderen Beruhigungskammer 54 und einem nach hinten offenen Trog 55 versehen ist.

Im besonderen können durch die erfindungsgemässe Ausbildung der Seitenwände 12, 13 die Elemente für sämtliche Anwendungen mit solchen schlitzartigen Ausnehmungen 51, 52 versehen sein, denn durch die besonders günstige Anordnung der Auflagen, wie sie in Fig. 3 dargestellt sind, erfolgt an keiner Stelle eine mögliche zerstörende Krafteinwirkung, wie sie bei den frühe- ren Ausbildungsformen möglich waren.

Anstelle der schlitzartigen Ausnehmungen 51, 52 könnten die oberen Stirnflächen 12a, 13a der Seitenwände 12, 13 mit Einkerbungen 71, 72 in gleichem Abstand hinter dem Schild 11 versehen sein (Fig. 8). In diese Einkerbungen könnte gemäss Fig. 9 ein Betoneisen 81 oder dgl. eingelegt sein, um das ein geotextiles Gewebe 82 gefaltet ist und das mit seinem freien Ende bis in das weit hinten liegende Erdreich eingelegt sein kann, um der Mauer eine grosse Stabilität zu verleihen.

Schliesslich wird gemäss Fig. 10 noch eine Variante zum gerundeten Schild 11 der vorerwähnten Ausführungsbeispiele angegeben. Dieser Schild 91 besteht aus drei Dreiecksflächen 92, 93, 94, von denen die vordere Fläche 92 senkrecht zur Bodenwand 95 angeordnet ist und ein gleichschenkliges oder gleichseitiges Dreieck darstellt. Die beiden weiteren Dreiecksflächen 93, 94 sind ebenfalls gleichschenklige oder gleichseitige Dreiecke, deren Basislinien im Gegensatz zum erstgenannten Dreieck 92 nun oben liegen und die obere Begrenzung bilden.

Wie übrigens Fig. 2 zeigt, kann die Bodenwand 10 hinten eine Ausnehmung 20 haben. Diese könnte aber auch mittig angeordnet sein, so dass der hintere Rand mit einem Quersteg abgeschlossen erscheint. Mit einer solchen Ausnehmung kann insbesondere das grössere Gewicht der Elemente infolge der dickeren Seitenwände wieder verringert werden.

Oftmals muss Oberflächenwasser bei Regen oder in feuchtem Gelände gesammelt und abgeführt werden. Mit einer Einbuchtung 73 mittig im Schild 11 (Fig. 7) lassen sich diese Mauerelemente zu einem Kanal zusammenstellen, der beispielsweise bei geneigter Ausbildung der Elementen-Wand eine Rinne über die gesamte Höhe der Mauer bildet.

Die beiden Böschungssteine nach Fig. 11 und 12 haben je eine Bodenwand 104, 124, die ebenfalls zum Teil ausgenommen sein kann, zwei Seitenwände 101, 102, 121, 122 sowie einen Schild 103, 123. Die Seitenwände 101, 102 in Fig. 11 haben am schildseitigen Ende einen grösseren Abstand als am freien Ende und die Seitenwände 121, 122 in Fig. 12 haben demgegenüber am schildseitigen Ende einen kleineren Abstand als am freien Ende. Damit unterscheiden sich die beiden Böschungssteine nach Fig. 11 und 12 lediglich darin, dass bei gleich gebauten Trögen 104, 124 mit sich keilförmig verbreiterndem Abstand der Seitenwände 101, 102 bzw. 121, 122 lediglich der Schild 103, 123 jeweils am einen der beiden Enden angeordnet sein könnte. Die Schilde 103, 123 sind nach oben konvex gewölbt und die Stirnkanten können gerundet sein.

Durch diese Anordnung wird jeweils ein oben und hinten offener Trog gebildet. Der Schild 103, 123 übersteht die jeweiligen Seitenwände 101, 102 und 121, 122 wenigstens nach oben, aber sie könnten diese auch seitlich überstehen. Dadurch ergibt sich beim Bau einer Mauer ein Halt für den jeweils oberen Stein und dieser kann damit nicht nach vorn abgleiten. Im hinteren Bereich der Bodenwand 104,124 kann eine nach oben ragende Querrippe vorgesehen sein, um damit eine schalenförmige Vertiefung über der Bodenwand zu bilden. Solche Querrippen sind in den Fig. 11 und 12 nicht dargestellt, da sich jedermann eine solche Erhöhung vorstellen kann.

Der Zweck der damit gebildeten Vertiefung liegt darin, dass Wasser gespeichert werden kann, damit das Erdreich nicht austrocknet, auch wenn der Schild einer starken Besonnung ausgesetzt sein sollte. Damit haben die Pflanzen für die Begrünung der Mauer Feuchtigkeit bis sie mit ihren Wurzeln in das hinter der Mauer befindliche Erdreich hineinwachsen können.

Wenn sich beim Stein nach Fig. 11 der Trog nach hinten verkleinert, so gibt dies mittels des Wurzelballens einen zusätzlichen Halt. Die genannte Rippe kann beim Stein nach Fig. 12 einen ähnlichen Zweck erfüllen, indem im Verbund einer Mauer auf diese Weise am hinteren Teil des Steins auch eine Verengung gebildet wird.

An den oberen Stirnflächen 105, 106, 125, 126 der Seitenwände 101, 102, 121, 122 sind sich gegenüberliegende Ausnehmungen 107, 108, 127, 128 angeordnet. In diese Ausnehmungen können beim Bau von Mauern Betoneisen oder Balken aus Beton eingelegt werden, um die Steine seitlich zu verbinden oder zur Halterung von Geotextilien gemäss Fig. 9. Andererseits kann auch der Schild 103, wenn er unten einen unter den Boden 104 vorstehenden Lappen 109 hat in diese Ausnehmungen eingreifen und so eine Verzahnung bilden.

Wie in Fig. 11 angedeutet, kann die Bodenwand 104 in ihrer unteren Fläche zwei Vertiefungen 130, 131 aufweisen. Diese Vertiefungen 130, 131 können parallel zu den Seitenwänden 101, 102 angeordnet sein, sie können aber auch einen anderen Winkel zur Schildvorderfläche bilden, nämlich so, dass beim Schichten von Steinen die Seitenwände 101, 102 in die Vertiefungen 130, 131 eingreifen und damit eine seitliche Verzahnung bilden. Die Nuten können auch gekreuzt oder paarweise V-förmig angeordnet sein, um sowohl bei Verwendung gleicher Steine in Anordnung nach Fig. 15 oder ungleicher Steine in Anordnung nach Fig. 16 ein Eingreifen zu ermöglichen.

Fig. 13 und 14 zeigen je eine Mauer, aufgebaut mit Böschungssteinen nach Fig. 12. Mit derartigen Steinen lassen sich sowohl gerade Mauern als auch konkav gewölbte Mauern bilden.

Anders mit den Böschungssteinen nach Fig. 11, mit denen sich zwar auch gerade Mauern gemäss Fig. 15 bilden lassen, jedoch können vorteilhafterweise Mauern mit konvexer Wölbung hergstellt werden.

Die Vorderansicht nach Fig. 16 zeigt nun eine Mauer wie sie vorteilhaft unter Verwendung beider Böschungssteinarten nach Fig. 11 und Fig. 12 gebaut werden kann. Obwohl sich hier immer noch eine Betonung der horizontalen Linien ergibt, ist wenigstens die Regelmässigkeit in vertikaler Hinsicht nicht mehr gegeben. Damit erhält die Mauer eine Sichtfläche, die eher an eine Natursteinmauer erinnert als beispielsweise Mauern nach Fig. 13 - 15.

Selbstverständlich könnten auch Schattenfugen im Schild 103, 123 zu einer starken Veränderung des Bildes führen. Obwohl in der Zeichnung Fig. 11, 12 Schilde 103, 123 mit flachen Frontwänden dargestellt sind, können sie selbstverständlich auch gewölbt sein, wie Fig. 13 bis 16 zeigen, wo die Schilde gewölbt dargestellt sind und stufenlos in die Seitenwände übergehen.

## Patentansprüche

1. Mauerelement aus Beton für die Trockenbauweise von Mauern, mit einem vorderen Schild (11,91), zwei sich nach hinten erstreckenden Seitenwänden (12,13) und einer unteren Bodenwand (10,95), derart, dass das Mauerelement trogförmig ausgebildet ist, wobei die Bodenwand (10,95) an ihrer Unterseite mindestens eine zu den Seitenwänden (12,13,11,91) parallel angeordnete Vertiefung (14,15,18) aufweist, und wobei die Seitenwände (12,13) je an ihrer oberen freien Stirnfläche (12a,13a) schmaler sind als an ihrer Basispartie, wobei mindestens ein Randbereich der Unterseite der Bodenwand mit einer Vertiefung (14,15,18) versehen ist, die sich im Bereich unterhalb einer der Seitenwände (12,13) befindet, und wobei die Seitenwände im Bereich der Bodenfläche je eine rippenartige, sich über wenigstens einen Teil der Troglänge erstreckende aussenliegende Teiste (16,17) bilden, dadurch gekennzeichnet, dass die Dicke der Seitenwände (12,13) an ihrer Basispartie grösser als die Breite dieser rippenartigen Leisten (16,17) ist, um zu bewirken, dass bei im Verbund geschichteten Mauerelementen die Bodenwand (10) eines ersten Mauerelementes (A) unterhalb seiner Seitenwände (12,13) mit Seitenwänden (13′ bzw. 12˝) von darunter befindlichen Mauerelementen (B bzw. C) unterstützt ist, derart, dass Kräfte, die durch die Seitenwände (12,13) des ersten Mauerelementes (A) wirken, gegen diese anderen Seitenwände (13′ bzw. 12˝) drükken, so dass keine Momente auf die Auflagestellen zwischen den geschichteten Mauerelementen wirken können, die sie zerstören könnten, und dass der Schild (11) und/oder die Bodenwand (10) und/oder die Seitenwände (12,13) mit mindestens einer Ausnehmung versehen ist, oder dass der Schild (91) an seiner Vorderwand mehrere einander angrenzende Polygonflächen (92,93,94) aufweist, die in stumpfen Winkeln zueinander liegen.

2. Element nach Patentanspruch 1, dadurch gekennzeichnet, dass die Vertiefung (18) zwischen den Leisten (16,17) durchgehend ausgebildet ist.

3. Element nach Patentanspruch 1 oder 2, dadurch gekennzeichnet, dass die Bodenwand (10) eine Ausnehmung (20) aufweist, die nach hinten nicht begrenzt ist.

4. Element nach einem der Patentansprüche 1 bis 3, dadurch gekennzeichnet, dass der Schild (11) vor den zwei Leisten (16,17) und im Bodenbereich je eine Ausnehmung (41,42) hat, deren Breite gleich oder grösser als die Breite der Stirnflächen (12a,13a) der Seitenwände (12,13) ist.

5. Element nach Patentanspruch 3 oder 4, dadurch gekennzeichnet, dass der Schild (11) wenigstens angenähert mittig eine sattelartige Einbuchtung (73) aufweist.

6. Element nach einem der Patentansprüche 1 bis 5, dadurch gekennzeichnet, dass die Seitenwände (12,13) in ihren Stirnflächen (12a,13a) je wenigstens eine sattelartige Einbuchtung (71,72) in gleichen Abständen hinter dem Schild (11) aufweisen.

7. Element nach einem der Patentansprüche 1 bis 5, dadurch gekennzeichnet, dass in jeder Seitenwand ein Einschnitt (51,52) mit parallelen Wänden versehen die gesamte Höhe der Seitenwände durchschneidet, und dass Einsatzplatten (53) vorhanden sind, um das trogförmige Element in eine vordere Schüssel (54) und einen hinteren Trog (55) zu unterteilen.

8. Element nach einem der Patentansprüche 1 bis 7, dadurch gekennzeichnet, dass der Schild (11) die Seitenwände (12,13) sowohl seitlich als auch in der Höhe überragt.

9. Element nach Patentanspruch 1, dadurch gekennzeichnet, dass die Polygone Dreiecke sind, dass die Höhenlinie eines (92) dieser Dreiecke sich in der mittelsenkrechten Ebene des Troges befindet, dass die Basislinie dieses Dreiecks (92) die Vorderkante der Bodenfläche bildet, dass zwei weitere Dreiecke (93,94) beidseits an dieses Dreieck (92) anschliessen und mit seinen Basislinien die oberen vorderen Kanten des Schildes (91) bilden und dass die dreieckigen Flächen (93,94) mit der erstgenannten Fläche (92) einen stumpfen Winkel einschliessen.

10. Element nach Patentanspruch 9, dadurch gekennzeichnet, dass beide weiteren dreieckigen Flächen (93,94) denselben stumpfen Winkel mit der erstgenannten Fläche (92) einschliessen.

11. Element nach Patentanspruch 9 oder 10, dadurch gekennzeichnet, dass die erstgenannte Fläche (92) als gebrochener Betonstein ausgebildet ist.

12. Bausatz zur Befestigung von Böschungen und zur Begrünung der Böschung mit Mauerelementen gemäss einem der Patentansprüche 1 bis 11, dadurch gekennzeichnet, dass Seitenwände (101,102;121,122) und Bodenwand (104,124) als Trog (100,120) mit sich keilartig verjüngendem Abstand zwischen den Seitenwänden (101,102;121,122) angeordnet sind und das der Schild (103,123) entweder an der breiten Trogseite oder an der schmalen Trogseite angeordnet ist.

13. Bausatz nach Patentanspruch 12, dadurch gekennzeichnet, dass der Schild (103,123) die Seitenwände (101,102;121,122) wenigstens in der Höhe übersteht, nach oben konvex gewölbt ist und mit je einer seitlichen Krümmung in die Seitenwände (101,102;121,122) übergeht.

14. Böschungsmauer gebildet mit dem Bausatz nach Patentanspruch 12, dadurch gekennzeichnet, dass für konkave Krümmungen der Mauer vorzugsweise Elemente mit dem Schild am schmalen Ende des Troges, für konvexe Krümmungen der Mauer vorzugsweise Elemente mit dem Schild am breiten Ende des Troges, und für gerade Mauern sowohl Elemente der einen Art als auch Elemente der anderen Art untereinander vermischt angeordnet sind.

## Claims

1. A concrete wall element for the dry construction of walls, with a front shield (11,91) two side walls (12,13) extending to the rear and a lower ground wall (10,95), such that the wall element is trough-shaped, wherein the ground wall (10,95) on its underside includes at least one recess (14,15,18) arranged parallel to the side walls (12,13,11,91), and wherein each side wall (12,13) is narrower on its free upper front surface (12a,13a) than at its base part, wherein at least one border area of the underside of the ground wall has one recess (14,15,18) arranged in the area beneath one of the side walls (12,13), and wherein the side walls in the area of the ground surface form respective rib-shaped ledges (16,17) located on the outside and extending over at least part of the length of the trough, characterized in that the thickness of the side walls (12,13) at their base part is greater than the width of said rib-shaped ledges (16,17), providing that when the wall elements are layered in composite form the ground wall (10) of a first wall element (A) is supported beneath its side walls (12,13) with side walls (13′ or 12˝) of wall elements (B or C) located below, in such a manner, that forces acting through the side walls (12,13) of the first wall element (A) press against said other side walls (13′ or 12˝), so that on the supporting surfaces between the layered wall elements no torque can be effective which could destroy them, and that the shield (11) and/or the ground wall (10) and/or the side walls (12,13) is provided with at least a recess, or that the shield (91) has several polygonal surfaces (92,93,94) adjacent to one another on its front wall and which are situated relative to one another at obtuse angles.

2. An element according to claim 1, characterized in that the recess (18) arranged between the rib-shaped ledges (16,17) is continuous.

3. An element according to claim 1 or 2, characterized in that the ground wall (10) includes a cut-away portion (20) which is not bounded at the rear thereof.

4. An element according to one of the claims 1 to 3, characterized in that the shield (11) has two clearances (41,42) each of them located in front of one of the two ledges (16,17) and in the ground area and which have a width equal or greater than the width of the front surfaces (12a,13a) of the side walls (12,13).

5. An element according to claim 3 or 4, characterized in that the shield (11) exhibits a saddle-shaped recess (73) substantially in its centre.

6. An element according to any one of the claims 1 to 5, characterized in that the side walls (12,13) in the front surfaces (12a,13a) thereof include at least one saddle-shaped recess (71,72), each at equal intervals behind the shield (11).

7. An element according to any one of the claims 1 to 5, characterized in that a slot (51,52) having parallel walls is provided in each side wall and extends through the entire height of each side wall, and that insertion plates (53) are inserted in order to subdivide the trough-shaped element into a front pan (54) and rear trough (55).

8. An element according to any one of the claims 1 to 7, characterized in that the shield (11) projects over the side walls (12,13) in both width and height.

9. An element according to claim 1, characterized in that the polygons are triangles, that the altitude of one (92) of said triangles is arranged in the median perpendicular plane of the trough, that the base line of said triangle (92) forms the front edge of the ground wall, that two additional triangles (93,94) are joined to the first triangle (92) on both sides and whose base lines represent the upper front edges of the shield (91), and that the surfaces of said two triangles (93,94) form an obtuse angle with said first surface (92).

10. An element according to claim 9, characterized in that said two triangular surfaces (93,94) form the same obtuse angle with said first surface (92).

11. An element according to claim 9 or 10, characterized in that said first surface (93) is formed as a broken concrete rock.

12. A construction kit for fortifying embankments and for planting the embankment, with wall elements according to one of the claims 1 to 11, characterized in that side walls (101,102;121,22) and a ground wall (104,124) are arranged as a trough (100,120), in which the distance between the side walls (101,102;121,122) tapers in the form of a wedge, and that the shield (103,123) is arranged either on the broad side of the trough or on the narrow side of the trough.

13. A construction kit according to claim 12, characterized in that the shield (103,123) projects over the side walls (101,102;121,122) at least in height, arches upward in convex form and merges into the side. walls (101,102;121,122) with one lateral curvature each.

14. An embankment wall formed with a construction kit according to claim 12, characterized in that walls having concave curvatures are preferably formed by elements having the shield at the narrow end of the trough, and walls having convex curvatures are preferably formed by elements having the shield at the broad end of the trough, and straight walls are formed by mixing one type of wall elements with the other type of wall elements.

## Revendications

1. Elément de maçonnerie en béton pour la construction de murs de pierres sèches, avec un bouclier avant (11,91), deux parois latérales (12,13) s'étendant vers l'arrière et une paroi de fond (10,95) de sorte que l'élément de maçonnerie est constitué en forme d'auge, et dans lequel la paroi de fond (10,95) comporte sur sa face inférieure au moins une partie évidée (14,15,18) disposée parallèlement aux parois latérales (12,13,11,91), les parois latérales (12,13) sont plus étroites dans leur surfaces frontales (12a,13a) supérieures libres que dans leur base, au moins une partie marginale de la face inférieure de la paroi de fond comporte une partie évidée (14,15,18) disposée dans une région au-dessous d'une des parois latérales (12,13), et dans lequel chacune des parois latérales forme dans la région de la surface du fond, une bordure (16,17) extérieure en forme de nervure, s'étendant sur au moins une partie de la longueur de l'auge, caractérisé en ce que l'épaisseur des parois latérales (12,13) dans la région de leur base est plus grande que la largeur de ces bordures (16,17) en forme de nervure, ayant pour effet que pour des éléments de maçonnerie à joints réglés, la paroi de fond (10) d'un premier élément (A) soit supportée en dessous de ses parois latérales (12,13) par des parois latérales (13′ ou 12˝) d'éléments de maçonnerie (B ou C) se trouvant en dessous, de façon que des forces qui agissent à travers les parois latérales (12,13) du premier élément de maçonnerie (A) s'appliquent sur ces autres parois latérales (13′ ou 12˝) de sorte qu'aucun couple de forces ne peut agir sur les points d'appui entre les éléments de maçonnerie empilés, qui pourrait les détruire, et que le bouclier (11) et/ou la paroi de fond (10) et/ou les parois latérales (12,13) comporte au moins un évidement, ou que le bouclier (91) présente, sur sa paroi avant, plusieurs surfaces polygonales adjacentes (92,93,94) qui font des angles obtus les unes avec les autres.

2. Elément suivant la revendication 1, caractérisé en ce que la partie évidée (18) est constituée de manière continue entre les bordures (16,17).

3. Elément suivant la revendication 1 ou 2, caractérisé en ce que la paroi de fond (10) comporte un trou (20) qui n'est pas délimité vers l'arrière.

4. Elément suivant l'une des revendications 1 à 3, caractérisé en ce que le bouclier (11) a, devant chacune des deux bordures (16,17) et dans le région du fond, un creux (41,42), dont la largeur est égale ou plus grande que la largeur des surfaces frontales (12a,13a) des parois latérales (12,13).

5. Elément suivant la revendication 4 ou 5, caractérisé en ce que le bouclier (11) comporte à peu près au milieu une échancrure (73) en forme de selle.

6. Elément suivant l'une des revendications 1 à 5, caractérisé en ce que chaque paroi latérale (12,13) comporte, dans sa surface frontale (12a,13a), une encoche (71,72) en forme de selle à même distance derrière le bouclier (11).

7. Elément suivant l'une des revendications 1 à 5, caractérisé en ce que, dans chaque paroi latérale, est ménagée une fente (51,52) à parois latérales qui coupe toute la hauteur des parois parallèles, et en ce qu'il est prévu des panneaux d'insertion (53) pour subdiviser l'élément en forme d'auge en une cuve (54) avant et en une auge (55) arrière.

8. Elément suivant l'une des revendications 1 à 7, caractérisé en ce que le bouclier (11) dépasse les parois latérales (12,13), tant latéralement qu'en hauteur.

9. Elément suivant la revendication 1, caractérisé en ce que les polygones sont des triangles, que la hauteur d'un (92) de ces triangles se trouve dans le plan vertical médian de l'auge, que la base de ce triangle (92) forme le bord avant de la surface de fond, que deux autres triangles (93,94) se raccordent de part et d'autre de ce triangle (92) et constituent, par leurs bases, les bords avant supérieurs du bouclier (91), et que les autres surfaces triangulaires (93,94) font un angle obtus avec la surface (92) mentionnée en premier.

10. Elément suivant la revendication 9, caractérisé en ce que les deux autres surfaces triangulaires (93,94) font le même angle obtus avec la surface (92) mentionnée en premier.

11. Elément suivant la revendication 9 ou 10, caractérisé en ce que la surface (92) mentionnée en premier est constituée en parpaing concassé.

12. Jeu d'éléments de construction pour la fixation de talus et pour le gazonnage du talus ayant des éléments de maçonnerie suivant l'une des revendications 1 à 11, caractérisé en ce que des parois latérales (101,102;121,122) et une paroi de fond (104,124) servant d'auge (100,120) sont disposées à une distance se rétrécissant de manière cunéiforme entre les parois latérales (101,102;121,122), et en ce que le bouclier (103,123) est disposé sur le côté le plus large de l'auge ou sur le côté le plus étroit de l'auge.

13. Jeu d'éléments de construction suivant la revendication 12, caractérisé en ce que le bouclier (103,123) dépasse au moins en hauteur les parois latérales (101,102;121,122), est incurvé vers le haut, de manière convexe, et s'adapte aux parois latérales (101,102;121,122) par une courbure latérale.

14. Mur de talus formé à l'aide du jeu d'éléments de construction suivant la revendication 12, caractérisé en ce que, pour des parties concaves du mur, il est prévu de préférence des éléments ayant le bouclier à l'extrémité étroite de l'auge, pour des parties convexes du mur de préférence des éléments ayant le bouclier à l'extrémité large de l'auge, et pour des murs droits, il est prévu, d'utiliser à la fois des éléments d'un type et de l'autre, mélangés entre eux.
